# FASCICULE DE BREVET EUROPEEN

(11) **EP 4 408 671 B1**
(45) Date de publication et mention de la délivrance du brevet: **29.04.2026**
(21) Numéro de dépôt: 22792839.7
(22) Date de dépôt: 23.09.2022
(51) Int. Cl.: B42D 25/24, B42D 25/36, B42D 25/373, B42D 25/43, B42D 25/44, B42D 25/455, B42D 25/46

(54) **PROCÉDÉ DE FABRICATION D'UN INSERT POUR PAGE DE DONNÉES DE LIVRET PASSEPORT**
VERFAHREN ZUR HERSTELLUNG EINES EINSATZES FÜR EINE DATENSEITE EINES PASSBUCHS
METHOD FOR MANUFACTURING AN INSERT FOR A PASSPORT BOOKLET DATA PAGE

(30) Priorité: 28.09.2021 FR 2110214
(43) Date de publication de la demande: 07.08.2024
(73) Titulaire: Imprimerie Nationale, 75016 Paris (FR)
(72) Inventeur: GAUSIN, Cédric, 75016 Paris (FR); WARNEZ, Pierre, 75016 Paris (FR)
(74) Mandataire: Tranvouez, Edern Morgan
(86) Numéro de dépôt international: PCT/FR2022/000082
(87) Numéro de publication internationale: WO 2023/052689

(56) Documents cités:
- WO-A1-2017/071937
- FR-A1- 3 038 865

## Description

L'invention concerne un procédé de fabrication d'une page de données pour un livret de passeport, qu'il s'agisse d'un passeport classique ou d'un passeport électronique à lecture sans contact par voie radiofréquence. Elle concerne également une page de données pour passeport obtenue par ledit procédé, et un passeport en forme de livret, cousu ou agrafé, intégrant une telle page de données. Dans la suite, l'invention sera décrite principalement en rapport avec un passeport, bien que l'invention puisse être utilisée avec d'autres documents de sécurité utilisant une page de données.

### État de la technique

On appelle « page de données » dans le cadre de la présente demande, ou « Data Page » en terminologie anglo-saxonne, un encart relativement rigide, généralement en polycarbonate, formant la page d'un livret de passeport ou sont inscrites les données biométriques du titulaire du passeport. Il est généralement entendu que les données inscrites sur une telle page de données devraient être très difficiles à modifier ou falsifier, du moins sans équipement très spécialisé.

Cette page de données a le même format que les autres pages du livret passeport, à ceci près qu'elle comporte une charnière au niveau de la zone de pliage et d'assemblage des pages du passeport, afin que la page de données puisse être assemblée avec les autres pages du passeport, généralement par couture ou par agrafage des différentes pages du livret dans la zone de pliage du passeport. Afin de renforcer la résistance de la page de données à l'arrachage, la zone de charnière se prolonge par un prolongement de matière qui s'étend au-delà de la zone de pliage.

On connaît déjà par le document EP 1 245 407 B2 une feuille de données flexible pour passeport qui combine une couche en matière plastique (polycarbonate) apte à recevoir des inscriptions de données par laser, relativement peu résistante à un grand nombre de flexions, avec une couche en HPDE (acronyme pour « High Density Polyethylene ») beaucoup plus résistante aux flexions, qui s'étend jusque dans la charnière de la feuille de données. Ces couches sont laminées ensemble à l'aide d'une couche de stratification, et l'ensemble présente une épaisseur assez importante, d'environ 600 micromètres. Malgré cette épaisseur importante, cette feuille de données présente une assez faible résistance à l'arrachage par rapport à un livret passeport, car toutes les couches sont en matière plastique, y compris le prolongement faisant office de charnière, l'ensemble étant alors assez facile à arracher au niveau des coutures du livret.

On connait par ailleurs par le document WO 2015/018615 A1, une feuille d'insert pour livret passeport, comportant un prolongement au-delà de la zone de charnière, mais là encore cette feuille d'insert ne comporte pas de couche métallique susceptible à la fois de renforcer la résistance mécanique de l'insert et de constituer une antenne.

On connait enfin de par le document US 10,688,821 B2 (ou FR 3 038 865 A1) un insert pour passeport comprenant une âme en matière plastique pourvue d'une couche en matière métallique, qui est utilisée pour former les spires d'une antenne. Cette couche métallique s'étend sur l'intégralité de la page de données et se prolonge dans la zone de la charnière. Cette structure apporte des améliorations significatives par rapport aux inserts préexistants, en particulier une résistance mécanique bien plus élevée que les pages de données préexistantes, du fait de la charnière métallique. Cependant, le marché demande le plus souvent des antennes complètement séparées, de sorte que seule la charnière a besoin d'être métallique, sans que la feuille métallique ne soit nécessaire sur l'intégralité de la surface de la page de données pour y former une antenne.

WO 2017/071937 A1 décrit le préambule de la revendication 1.

Il se pose alors un nouveau problème technique, consistant à rapporter une simple bande métallique faisant office de charnière et à la solidariser avec un côté d'une page de données n'intégrant pas de couche métallique sur toute sa surface.

### Buts de l'invention

Un but général de l'invention est par conséquent de proposer un nouveau procédé de fabrication d'un insert pour page de données pour livret passeport ou autre document de sécurité sous forme de livret, qui soit dépourvu des inconvénients précités.

Un but particulier de l'invention est de proposer un nouveau procédé fiable et économique pour solidariser avec la page de données une simple bande métallique formant la charnière de la page de données pour livret passeport.

### Résumé de l'invention

A cet effet, le principe de l'invention prévoit de proposer un nouveau procédé plus fiable et plus économique de fabrication d'une page de données de livret passeport comportant une charnière métallique. Ce nouveau procédé comporte deux phases essentielles, à savoir dans un premier temps la réalisation d'une ébauche de page de données par lamination de l'ensemble de ses composants, y compris la couche métallique destinée à former la charnière qui se trouve ainsi prise dans la structure laminée, puis dans un second temps à procéder au dégagement de la charnière métallique grâce à un enlèvement localisé des couches externes de l'ébauche laminée.

Un premier type d'insert pour page de données de livret passeport comporte une antenne métallique obtenue notamment par enlèvement de matière à partir d'une feuille métallique pleine, et permettant la communication avec un lecteur distant.

L'invention est également applicable à un deuxième type d'insert pour page de données, à savoir les pages de données non électroniques, dépourvues d'antenne.

L'invention a par conséquent pour objet un procédé de réalisation d'une page de données pour livret passeport, formée par un complexe multicouches comportant une âme en matière plastique fine et flexible terminée sur un côté par une bande métallique destinée à former une charnière où la page de données est destinée à être cousue ou agrafée dans un livret de passeport, et deux couches externes en matière plastique disposées sur les deux faces de ladite âme, ce procédé comportant des étapes consistant à :
- superposer l'âme et les deux couches externes et les laminer ensemble en appliquant une température et une pression de lamination prédéterminées ;
- enlever des parties excédentaires desdites couches externes situées au droit de ladite bande métallique ;
- caractérisé en ce pour enlever ladite partie en excès, il comporte une étape consistant à pratiquer une prédécoupe dans chaque couche externe de manière à obtenir une zone fragilisée sur chaque couche externe, correspondant à la partie en excès, suivie par une étape d'enlèvement de ladite zone fragilisée le long de ladite prédécoupe.

De préférence, le matériau des couches externes est choisi pour présenter une faible adhérence par rapport à la bande métallique à la fin de l'étape de laminage.

Selon un mode de réalisation, ladite prédécoupe des couches externes est réalisée dans l'épaisseur des couches externes le long d'une ligne parallèle à la jonction entre la bande métallique et l'âme en matière plastique.

Selon un mode de réalisation, ladite prédécoupe est réalisée de manière mécanique par un trait de coupe réalisé à l'aide d'une lame ou d'une excroissance coupante directement aménagée sur les plaques de lamination utilisées pendant la phase de lamination des couches.

Selon un autre mode de réalisation, ladite prédécoupe est réalisée en appliquant sur les couches externes une lame chauffante ou un fil chauffant à une température supérieure à la température de fusion des couches externes.

Selon une variante de réalisation, ladite prédécoupe est réalisée en appliquant sur les couches externes le long de la ligne de prédécoupe une vibration à une fréquence ultrasonique.

Selon l'invention, l'étape d'enlèvement de l'extrémité fragilisée des couches externes est réalisée par l'une des techniques suivantes sur les extrémités fragilisées : la préhension et le pelage, l'application d'une ventouse, l'application d'une soufflerie ou d'une aspiration, l'application d'une molette rotative rugueuse ou crantée, l'insertion d'un outil dans la prédécoupe suivie de l'éjection de l'extrémité fragilisée.

Selon une variante avantageuse du procédé selon l'invention, il comporte entre l'étape de prédécoupe et l'étape d'enlèvement des extrémités fragilisées, une étape de pliage de la charnière de façon à réduire l'adhérence entre le matériau de la charnière métallique et le matériau des couches externes.

L'invention a également affaire avec une page de données,qui n'est pas revendiquée, pour livret passeport, obtenue selon le procédé ci-dessus, et un livret passeport,qui n'est pas revendiqué non plus, comportant une telle page de données.

Selon un mode de réalisation de la page de données, le matériau des couches externes est non friable, ce qui facilite l'enlèvement des parties en excès en regard de la charnière métallique, après qu'on les aie fragilisées. En outre, le matériau des couches externes présente une température de fusion inférieure à la moitié de la température de fusion de la charnière métallique, ce qui garantit une faible adhérence entre les parties en excès des couches externes et la surface de la charnière métallique.

Selon un mode de réalisation, la bande métallique de la charnière est en aluminium, l'âme est en PET (polyéthylène), et lesdites couches externes sont en PC (polycarbonate).

Selon un mode de réalisation, la charnière métallique présente deux couches d'aluminium disposées de part et d'autre de l'âme.

Selon un mode de réalisation, l'âme a une épaisseur comprise entre 20 et 80 micromètres, de préférence environ 40 micromètres, la charnière métallique a une épaisseur comprise entre 10 et 40 micromètres, de préférence environ 20 micromètres, et lesdites couches externes ont une épaisseur comprise entre 150 et 400 micromètres, de préférence environ 300 micromètres.

D'autres caractéristiques et avantages de l'invention apparaîtront à la lecture de la description détaillée et des dessins annexés dans lesquels :
- la figure 1A est une vue schématique en coupe transversale d'une page de données pour passeport pourvue d'une charnière métallique collée sur une face de la page de données ;
- la figure 1B est une vue schématique en coupe transversale d'une page de données pour passeport pourvue d'une charnière métallique insérée et laminée au niveau de l'âme centrale d'une page de données ;
- la figure 2 est une vue en perspective agrandie de la structure d'une page de données selon la figure 1B après assemblage des couches mais avant dégagement de la charnière métallique ;
- la figure 3 est une vue de dessus de la page de données de la figure 2, à l'interface entre l'âme centrale et une couche externe de la page de données ;
- la figure 4 est une vue similaire à celle de la figure 2, après une étape de prédécoupe des couches externes de la page de données ;
- la figure 5 est une vue similaire à celle de la figure 2, au début d'une phase de pelage localisé de la matière en excès d'une couche externe de la page de données ;
- la figure 6 est une vue en perspective similaire à celle de la figure 2, après l'étape de dégagement de la charnière de la page de données conformément au procédé selon l'invention.

### Description détaillée

En figure 1A on a représenté une page de données 10 connues, destinée à être cousue, au niveau de sa charnière 5, dans un livret de passeport 11 ou autre type de livret. De manière connue, la charnière 5 est le plus souvent une bande en matière plastique, et elle est collée à l'aide d'une ligne de colle 13 sur une feuille 1 de la page de donnée. Cette structure présente plusieurs inconvénients, en particulier l'accroissement de la rigidité de la page de données au-delà de ce qui est souhaité, et une fiabilité insuffisante de la liaison par collage entre la charnière 5 et le corps 1 de la page de données 10. En outre il s'est avéré que cette fiabilité était encore plus faible lorsqu'on décidait de réaliser la charnière 5 en métal afin d'augmenter la résistance de la page de données à l'arrachement par rapport au livret passeport 11.

Une structure plus adaptée à l'utilisation d'une charnière 5 métallique est schématisée en figure 1B. Dans ce cas, la page de données 10 est composée d'une âme centrale 2 en matière plastique, entourée de deux couches externes 1, 3 également en matière plastique. L'âme centrale 2 se termine sur le côté de la page de données 10 destiné à être cousu dans le livret 11, par une charnière 5 en forme de bande métallique. Cette structure présente les caractéristiques de flexibilité recherchées, à condition de trouver un procédé fiable pour solidariser la charnière métallique 5 avec les couches externes 1, 3 en matière plastique. Une façon logique de procéder consisterait à préassembler les différents éléments 1, 2, 3 et 5 dans leur position finale telle que représentée, avec la charnière 5 qui dépasse par rapport aux autres éléments, puis à laminer les différents éléments ensemble en appliquant une température et une pression de lamination adéquates. En réalité cette méthode est trop difficile à mettre en œuvre, en particulier du fait de la difficulté de manipuler et de positionner de façon précise des éléments 1, 2, 3, 5 qui ont une faible épaisseur de quelques dizaines de micromètres.

L'invention a par conséquent consisté à trouver un procédé alternatif d'assemblage et de fabrication d'une page de données selon la figure 1B qui soit en mesure de garantir un assemblage fiable d'une page de données constituée par des couches en matière plastique et une charnière métallique. Les étapes intermédiaires de ce nouveau procédé sont schématisées dans les figures 2 à 6.

Comme représenté en figure 2, on commence par fabriquer une ébauche de page de données 10 dont la charnière métallique 5 est solidarisée avec l'âme 2 et totalement incluse entre les couches externes 1, 3. A ce stade la charnière métallique 5 est donc enserrée et protégée entre des couches externes 1, 3 en matière plastique. Pour réaliser cette ébauche, on superpose l'ensemble des composants 1,2,3,5 dans leur position finale et on procède à une lamination pour les solidariser entre eux. Pendant le cycle de lamination, on élève la température comprise entre 175 °C et 220 °C, on applique à la structure un cycle de mise en pression allant de 175 N/cm² à 380 N/cm², pendant une durée de 50 secondes à 30 minutes, en fonction de l'équipement utilisé et du nombre de pages de données à laminer simultanément.

L'ébauche de page de données comporte une âme 2 pourvue sur un côté d'une ou de deux bandes métalliques 5. Selon un mode de réalisation, on choisit pour l'âme 2 une matière plastique très flexible, notamment un polymère comme par exemple du PET (polyéthylène), ayant un module de flexion de l'ordre de 1 Gpa. Les bandes métalliques 5 sont de préférence en aluminium. Les couches externes 1, 3 sont en matière plastique non friable à température ambiante, et sont plus rigides que la matière de l'âme 2, présentant par exemple un module de flexion d'au moins le double de celui de l'âme centrale 5. Il s'agit par exemple de polycarbonate, dont le module de flexion est d'environ 2,3 GPa. Les épaisseurs des différentes couches sont typiquement comme suit :
Âme centrale 5 : 20 à 80 micromètres, de préférence 40 micromètres
Bandes métalliques 5 : 10 à 40 micromètres, de préférence de 10 à 20 micromètres
Couches externes 1, 3 : 150 à 400 micromètres, de préférence de l'ordre de 300 micromètres.

Afin de renforcer la liaison entre l'âme 2 et les couches externes 1, 3, il est utile que l'âme centrale 5 comporte des ouvertures ou fentes 4 comme représenté en figure 3, afin que la matière des couches externes 1, 3, chauffée pendant la phase de lamination, puisse fluer dans ces fentes 4, ce qui assure une forte cohésion entre l'âme 2 et les couches externes 1, 3, en-dehors de la zone de la charnière 5.

Puis dans un second temps, lorsque l'ébauche est réalisée, le procédé selon l'invention prévoit que l'on dégage la charnière 5 en enlevant la matière excédentaire des couches externes 1, 3 située en regard de la charnière 5. Ces étapes sont schématisées dans les figures 4 à 6.

A cet effet, comme schématisé en figure 4, le procédé selon l'invention prévoit la réalisation d'une prédécoupe 6 dans les couches externes 1,3 en regard de la charnière métallique 5. Cette opération permet de délimiter une partie fragilisée 14 de ces couches externes 1,3 destinée à être enlevée dans une opération ultérieure afin de dégager la charnière 5.

A cet effet, la prédécoupe 6 s'étend dans l'épaisseur des couches externes 1, 3, parallèlement à la ligne de jonction entre l'âme 2 et la bande métallique 5.

Selon l'invention, plusieurs méthodes sont possibles pour l'opération de prédécoupe. Elle pourra être réalisée de manière mécanique par un trait de coupe réalisé à l'aide d'une lame ou d'une excroissance coupante directement aménagée sur les plaques de lamination utilisées pendant la phase de lamination des couches pour réaliser l'ébauche.

Alternativement, ladite prédécoupe 6 est réalisée en appliquant le long de la ligne de prédécoupe 6 sur les couches externes 1,3 une lame chauffante ou un fil chauffant à une température supérieure à la température de fusion des couches externes, ce qui fera fondre localement les couches externes 1,3 au niveau de la ligne de prédécoupe.

Une autre méthode consisterait à appliquer sur les couchez externes le long de la ligne de prédécoupe 6 une vibration à une fréquence ultrasonique.

Puis, comme schématisé en figure 5, on procède à l'enlèvement de l'excès de matière 7 de la zone fragilisée 14 des couches externes 1, 3, le long de la ligne de prédécoupe 6, afin de dégager en partie la charnière métallique 5, alors que le reste de la charnière métallique situé en amont de la ligne de prédécoupe 6 reste pris entre les couches externes 1,3.

Alternativement, au lieu d'une charnière métallique 5 en deux couches de part et d'autre de l'âme 2, on pourrait aussi avoir une couche métallique 5 unique, entourée de part et d'autre par une couche externe 1,3 en matière plastique.

Afin que l'opération d'enlèvement des zones fragilisées 14 des couches externes 1,3 se réalise le mieux possible, il est utile que les couches externes 1, 3 soient peu laminables avec la charnière métallique 5. On entend par cela que les matériaux choisis pour les couches externes 1,3 et la charnière métallique 5 doivent présenter par nature une faible adhérence mutuelle après la lamination, sans qu'il ne soit nécessaire d'y interposer un agent anti adhérent. Il est utile d'autre part que le matériau des couches externes 1, 3 ne soit pas friable, afin que l'on puisse enlever facilement et en une seule opération la partie prédécoupée 14 de ces couches, notamment par pelage à partir de l'extrémité 7 des zones fragilisées, comme schématisé en figure 5.

De façon générale, ces conditions sont remplies si la matière constituant les couches externes 1, 3 présentent une température de fusion inférieure à la moitié de la température de fusion de la matière choisie pour la charnière 5.

Ces conditions sont remplies notamment si on choisit l'aluminium pour la charnière 5, ayant un point de fusion de 660 °C, et le polycarbonate pour les couches externes 1,3, ayant un point de fusion de 230 °C.

Selon une étape optionnelle (non représentée dans les figures), l'opération de prédécoupe peut être suivie par une opération de pliage de la charnière 5 ou de cassure de la zone prédécoupée 14 afin d'obtenir une fragilisation supplémentaire avant la phase de dégagement de la charnière 5 et pour faciliter l'obtention d'une amorce de pelage 7 de la zone fragilisée 14 des couches externes 1,3.

Selon un mode de réalisation, l'étape d'enlèvement de l'extrémité fragilisée 14 des couches externes 1,3 est réalisée par l'une des techniques suivantes pratiquée sur l'extrémité fragilisée 14: la préhension et le pelage, l'application d'une ventouse, l'application d'une soufflerie ou d'une aspiration, l'application d'une molette rotative rugueuse ou crantée, l'insertion d'un outil dans la prédécoupe 6 suivie de l'éjection de l'extrémité fragilisée 14.

### Avantages de l'invention

En définitive, l'invention atteint les buts fixés. Elle permet la réalisation en une seule manipulation d'une page de données 10 pour passeport qui soit pourvue d'une charnière métallique 5 réalisée de façon très économique et fiable, alors que les procédés antérieurs nécessitaient plusieurs phases indépendantes.

Par ailleurs, la fabrication d'une ébauche monolithique par lamination de l'ensemble des composants permet d'obtenir un meilleur positionnement respectif des couches externes de part et d'autre de l'âme centrale.

En outre, le nouveau procédé selon l'invention peut aisément être automatisé.

## Revendications

1. - Procédé de réalisation d'une page de données (10) pour livret passeport, formée par un complexe multicouches comportant une âme centrale (2) en matière plastique terminée sur un côté par au moins une bande métallique destinée à former une charnière (5) où la page de données (10) est destinée à être cousue ou agrafée dans un livret de passeport, et des couches externes (1, 3) en matière plastique disposées sur chaque face de ladite âme centrale (2), ce procédé comportant des étapes consistant à :
- superposer l'âme centrale (2) et les couches externes (1,3) et les laminer ensemble en appliquant une température et une pression de lamination prédéterminées ;
**caractérisé en ce qu'**il comporte en outre l'étape de:
- dégager la charnière métallique (5) en enlevant une partie en excès de chaque couche externe (1,3) située au droit de ladite au moins une bande métallique (5) ;
- et **en ce que** pour enlever ladite partie en excès, il comporte une étape consistant à pratiquer une prédécoupe (6) dans chaque couche externe (1,3) de manière à obtenir une zone fragilisée (14) sur chaque couche externe (1,3), correspondant à la partie en excès, suivie par une étape d'enlèvement de ladite zone fragilisée (14) le long de ladite prédécoupe (6).

2. - Procédé selon la revendication 1, **caractérisé en ce que** le matériau des couches externes (1,3) est choisi pour présenter une faible adhérence par rapport à la charnière métallique (5) à la fin de l'étape de laminage.

3. - Procédé selon la revendication 2, **caractérisé en ce que** ladite prédécoupe (6) des couches externes (1,3) est réalisée dans l'épaisseur des couches externes le long d'une ligne parallèle à la jonction entre la charnière métallique (5) et l'âme (2) en matière plastique.

4. - Procédé selon la revendication 3, **caractérisé en ce que** ladite prédécoupe (6) est réalisée de manière mécanique par un trait de coupe réalisé à l'aide d'une lame ou d'une excroissance coupante directement aménagée sur les plaques de lamination utilisées pendant la phase de lamination des couches.

5. - Procédé selon la revendication 3, **caractérisé en ce que** ladite prédécoupe (6) est réalisée en appliquant sur les couches externes une lame chauffante ou un fil chauffant à une température supérieure à la température de fusion des couches externes.

6. - Procédé selon la revendication 3, **caractérisé en ce que** ladite prédécoupe (6) est réalisée en appliquant sur les couches externes le long de la ligne de prédécoupe (6) une vibration à une fréquence ultrasonique.

7. - Procédé selon l'une quelconque des revendications 3 à 6, **caractérisé en ce que** l'étape d'enlèvement de l'extrémité fragilisée (14) des couches externes (1,3) est réalisée par l'une des techniques suivantes sur chaque extrémité fragilisée (14) : la préhension et le pelage, l'application d'une ventouse, l'application d'une soufflerie ou d'une aspiration, l'application d'une molette rotative rugueuse ou crantée, l'insertion d'un outil dans la prédécoupe (6) suivie de l'éjection de l'extrémité fragilisée (14).

8. - Procédé selon l'une quelconque des revendications 3 à 7, **caractérisé en ce qu'**il comporte entre l'étape de prédécoupe et l'étape d'enlèvement de l'extrémité fragilisée (14), une étape de pliage de la charnière (5) de façon à réduire l'adhérence entre le matériau de la charnière métallique (5) et le matériau des couches externes (1,3).

9. - Procédé selon l'une des revendications précédentes, **caractérisé en ce qu'**il utilise un matériau des couches externes (1,3) non friable et présentant une température de fusion inférieure à la moitié de la température de fusion de la charnière métallique (5).

10. - Procédé selon la revendication 9, **caractérisé en ce que** la charnière métallique (5) utilisée présente deux couches d'aluminium disposées de part et d'autre de l'âme (2).

11. - Procédé selon l'une quelconque des revendications 8 à 10, **caractérisée en ce que** la charnière métallique (5) est en aluminium, l'âme (2) est en PET (polyéthylène), et lesdites couches externes (1,3) sont en PC (polycarbonate).

## Patentansprüche

1. Verfahren zur Herstellung einer Datenseite (10) für ein Reisepassheft, die aus einem mehrschichtigen Verbundstoff ausgebildet ist, der einen zentralen Kunststoffkern (2) aufweist, der auf einer Seite mit mindestens einem Metallstreifen abgeschlossen ist, der dazu bestimmt ist, ein Scharnier (5) zu bilden, wobei die Datenseite (10) dazu bestimmt ist, in ein Reisepassheft eingenäht oder geheftet zu werden, und äußere Kunststoffschichten (1, 3), die auf jeder Seite des zentralen Kerns (2) angeordnet sind, wobei dieses Verfahren Schritte umfasst, bei denen:
- der zentrale Kern (2) und die äußeren Schichten (1, 3) übereinandergelegt und unter Anwendung einer vorbestimmten Laminiertemperatur und eines vorbestimmten Laminierdrucks miteinander laminiert werden;
**dadurch gekennzeichnet, dass** es ferner den folgenden Schritt aufweist, bei dem:
- das Metallscharnier (5) freigelegt wird, indem ein überschüssiger Teil jeder äußeren Schicht (1, 3), die sich auf der Höhe des mindestens einen Metallstreifens (5) befindet, entfernt wird;
- und dass es zum Entfernen des überschüssigen Teils einen Schritt aufweist, bei dem in jeder äußeren Schicht (1, 3) ein Vorschnitt (6) ausgeführt wird, um einen abgeschwächten Bereich (14) auf jeder äußeren Schicht (1, 3) zu erhalten, der dem überschüssigen Teil entspricht, gefolgt von einem Schritt des Entfernens des abgeschwächten Bereichs (14) entlang des Vorschnitts (6).

2. Verfahren nach Anspruch 1, **dadurch gekennzeichnet, dass** das Material der äußeren Schichten (1, 3) so ausgewählt ist, dass es an dem Ende des Laminierschritts eine geringe Haftung gegenüber dem Metallscharnier (5) aufweist.

3. Verfahren nach Anspruch 2, **dadurch gekennzeichnet, dass** der Vorschnitt (6) der äußeren Schichten (1, 3) in der Dicke der äußeren Schichten entlang einer Linie parallel zur Verbindung zwischen dem Metallscharnier (5) und dem Kunststoffkern (2) hergestellt wird.

4. Verfahren nach Anspruch 3, **dadurch gekennzeichnet, dass** der Vorschnitt (6) mechanisch durch eine Schnittlinie hergestellt wird, die mithilfe einer Klinge oder eines Schneidwuchses hergestellt wird, die direkt auf den Laminierplatten angebracht sind, die während der Laminierphase der Schichten verwendet werden.

5. Verfahren nach Anspruch 3, **dadurch gekennzeichnet, dass** der Vorschnitt (6) durch Anbringen einer Heizklinge oder eines Heizdrahts auf die äußeren Schichten bei einer Temperatur, die über der Schmelztemperatur der äußeren Schichten liegt, hergestellt wird.

6. Verfahren nach Anspruch 3, **dadurch gekennzeichnet, dass** der Vorschnitt (6) durch Anlegen einer Schwingung mit Ultraschallfrequenz auf die äußeren Schichten entlang der Vorschnittlinie (6) hergestellt wird.

7. Verfahren nach einem der Ansprüche 3 bis 6, **dadurch gekennzeichnet, dass** der Schritt des Entfernens des abgeschwächten Endes (14) der äußeren Schichten (1,3) durch eines der folgenden Verfahren an jedem abgeschwächten Ende (14) durchgeführt wird: Greifen und Ablösen, Anlegen eines Saugers, Anlegen eines Blas- oder Absauggeräts, Anlegen eines rauen oder gezahnten Drehrads, Einführen eines Werkzeugs in den Vorschnitt (6) gefolgt vom Auswerfen des abgeschwächten Endes (14).

8. Verfahren nach einem der Ansprüche 3 bis 7, **dadurch gekennzeichnet, dass** es zwischen dem Schritt des Vorschneidens und dem Schritt des Entfernens des abgeschwächten Endes (14) einen Schritt des Biegens des Scharniers (5) aufweist, um die Haftung zwischen dem Material des Metallscharniers (5) und dem Material der äußeren Schichten (1, 3) zu reduzieren.

9. Verfahren nach einem der vorhergehenden Ansprüche, **dadurch gekennzeichnet, dass** es ein Material der äußeren Schichten (1, 3) verwendet, das nicht brüchig ist und eine Schmelztemperatur aufweist, die unter der Hälfte der Schmelztemperatur des Metallscharniers (5) liegt.

10. Verfahren nach Anspruch 9, **dadurch gekennzeichnet, dass** das verwendete Metallscharnier (5) zwei Aluminiumschichten aufweist, die auf beiden Seiten des Kerns (2) angeordnet sind.

11. Verfahren nach einem der Ansprüche 8 bis 10, **dadurch gekennzeichnet, dass** das Metallscharnier (5) aus Aluminium besteht, der Kern (2) aus PET (Polyethylen) besteht und die äußeren Schichten (1, 3) aus PC (Polycarbonat) bestehen.

## Claims

1. Method for producing a data page (10) for a passport book, formed by a multilayer complex including a central core (2) made of plastic material ending on one side in at least one metal strip intended to form a hinge (5) where the data page (10) is intended to be sewn or stapled into a passport book, and outer layers (1, 3) made of plastic material disposed on each face of said central core (2), this method including steps consisting in:
- superimposing the central core (2) and the outer layers (1,3) and laminating them together by applying a predetermined lamination temperature and pressure;
**characterized in that** it further includes the step of:
- freeing the metal hinge (5) by removing an excess part of each outer layer (1,3) located vertically in line with said at least one metal strip (5);
- and **in that** to remove said excess part, it includes a step consisting in making a pre-cut (6) in each outer layer (1,3) so as to obtain a weakened zone (14) on each outer layer (1,3), corresponding to the excess part, followed by a step of removing said weakened zone (14) along said pre-cut (6).

2. Method according to claim 1, **characterized in that** the material of the outer layers (1,3) is chosen to have low adhesion with respect to the metal hinge (5) at the end of the lamination step.

3. Method according to claim 2, **characterized in that** said pre-cut (6) of the outer layers (1, 3) is made in the thickness of the outer layers along a line parallel to the junction between the metal hinge (5) and the core (2) made of plastic material.

4. Method according to claim 3, **characterized in that** said pre-cut (6) is made mechanically by a cutting line made using a blade or a cutting protrusion directly arranged on the lamination plates used during the phase of laminating the layers.

5. Method according to claim 3, **characterized in that** said pre-cut (6) is made by applying onto the outer layers a heated blade or a heated wire at a temperature higher than the melting temperature of the outer layers.

6. Method according to claim 3, **characterized in that** said pre-cut (6) is made by applying onto the outer layers along the pre-cut line (6) a vibration at an ultrasonic frequency.

7. Method according to any one of claims 3 to 6, **characterized in that** the step of removing the weakened end (14) of the outer layers (1, 3) is carried out by one of the following techniques on each weakened end (14): gripping and peeling, applying a suction cup, applying a blower or suction, applying a rough or notched rotary wheel, inserting a tool into the pre-cut (6) followed by ejecting the weakened end (14).

8. Method according to any one of claims 3 to 7, **characterized in that** it includes, between the pre-cut step and the step of removing the weakened end (14), a step of folding the hinge (5) so as to reduce the adhesion between the material of the metal hinge (5) and the material of the outer layers (1, 3).

9. Method according to one of the preceding claims, **characterized in that** it uses a material of the outer layers (1, 3) that is not brittle and has a melting temperature lower than half the melting temperature of the metal hinge (5).

10. Method according to claim 9, **characterized in that** the metal hinge (5) used has two layers of aluminum disposed on either side of the core (2).

11. Method according to any one of claims 8 to 10, **characterized in that** the metal hinge (5) is made of aluminum, the core (2) is made of PET (polyethylene), and said outer layers (1,3) are made of PC (polycarbonate).
